# DEMANDE DE BREVET EUROPEEN

(11) **EP 0 256 430 A1**
(43) Date de publication de la demande: **24.02.1988**
(21) Numéro de dépôt: 87111301.5
(22) Date de dépôt: 05.08.1987
(51) Int. Cl.: E05B 49/00, E05B 47/00

(54) **Dispositif pour annuler en cas de panne l'interdiction d'ouverture d'une serrure à ouverture conditionnelle**

(30) Priorité: 20.08.1986 FR 8611974
(71) Demandeur: Relhor S.A., CH-2300 La Chaux-de-Fonds (CH)
(72) Inventeur: Jolidon, François, CH-2300 La Chaux-de-Fonds (CH); Richard, Willy, CH-2616 Convers 5 (CH)
(74) Mandataire: Caron, Gérard

(57) **Abrégé**

Le mécanisme de cette serrure comporte un barre (8) qui coulisse dans un couloir (18) qui, en fonction d'un programme horaire prédéterminé, peut être obstrué par un dispositif électromécanique de verrouillage comprenant un coulisseau (11).

Le dispositif décrit permet d'annuler cette obstruction grâce à la présence de deux organes pivotant (43, 52) normalement non accouplés et dont l'un peut être placé sur le trajet de la barre (8) du mécanisme de serrure afin d'être déplacé lorsque ce dernier est actionné dans le sens de l'ouverture. Les deux organes pivotants sont associés à un dispositif d'accouplement irréversible (50, 57) qui est déclenché lorsqu'une panne est détectée pour solidariser les deux organes en rotation. Le dispositif électromécanique de verrouillage peut alors manuellement être rendu inopérant par une action dans le sens de l'ouverture sur le mécanisme de la serrure.

## Description

La présente invention concerne les serrures à haut degré de sécurité, employées notamment pour la fermeture des enceintes protégées telles que les coffres-forts et chambres fortes des agences bancaires, par exemple.

Pour assurer une plus grande sécurité des enceintes protégées dont le contenu présente une valeur élevée et également du personnel chargé de les utiliser, il est déjà connu d'adjoindre aux serrures à code ou à clé à haute sécurité, des dispositifs qui permettent de n'ouvrir ces serrures que pendant des laps de temps programmés à l'avance, même si on est en possession du code ou de la clé (dénomination anglo-saxonne "Time Lock").

Ainsi, on a décrit dans la demande de brevet européen no 86 810 154.8 déposée le 8 mars 1986, une serrure à ouverture conditionnelle dont le fonctionnement est subordonné à un programme hebdomadaire stocké de préférence dans la mémoire d'un microprocesseur. Ce programme définit des fenêtres temporelles au cours desquelles l'interdiction d'ouverture est levée. A cet effet, le mécanisme de la serrure peut être bloqué ou débloqué au moyen d'un organe de verrouillage à commande électromagnétique qui reçoit ses ordres du microprocesseur. En bloquant le fonctionnement du mécanisme de la serrure, cet organe impose donc une interdiction qui ne peut être levée que si le microprocesseur constate que l'heure actuelle coïncide avec une fenêtre temporelle du programme fixé à l'avance.

L'ensemble de l'électronique et de la partie électromagnétique de cette serrure est conçu de telle façon que le risque de panne soit réduit au minimum, car une panne peut avoir des effets extrêmement gênants. Pour des raisons évidentes, l'ensemble de la serrure est monté sur la face intérieure de la porte de l'enceinte de sorte que si la panne intervient lorsque l'organe de verrouillage bloque le mécanisme de serrure, il ne sera plus possible d'ouvrir la porte et pour accéder au contenu de l'enceinte, il faut alors pratiquer une brêche par des moyens "violents" qui la détruisent en partie. C'est une opération excessivement coûteuse et dangereuse, car le contenu de l'enceinte est alors au moins provisoirement sans protection.

L'invention a pour but de fournir une serrure codée avec ouverture conditionelle qui soit dépourvue de cet inconvénient.

A cet effet, l'invention a pour objet un dispositif pour annuler, en cas de panne, l'interdiction d'ouverture d'une serrure à code et à ouverture conditionnelle, cette serrure comportant un mécanisme de serrure, un dispositif électromagnétique de blocage de ce mécanisme de serrure et des moyens électroniques de commande capables d'activer et de désactiver le dispositif électromagnétique de blocage en fonction d'un programme horaire prédéterminé, afin d'autoriser ou d'interdire la manoeuvre de la serrure, ce dispositif étant caractérisé en ce qu'il comprend des moyens de détection sensibles à une panne dans ladite serrure et des moyens commandés par les moyens de détection pour, en réponse à la détection d'une panne, établir un accouplement mécanique irréversible entre ledit mécanisme de serrure et ledit dispositf électromagnétique de blocage, de manière que la manoeuvre dudit mécanisme de serrure permette de rendre inopérant ledit dispositif électromagnétique de blocage quel que soit son état de fonctionnement au moment de la détection de la panne.

Ainsi, grâce au dispositif suivant l'invention, l'interdiction d'ouverture perturbée par la panne est complètement inhibée, tandis que le déblocage peut, le cas échéant, être réalisé manuellement par l'actionnement du mécanisme de serrure lui-même. Toutefois, l'ouverture de la porte de l'enceinte protégée reste subordonnée à la connaissance du code de la serrure ou à la possession de la clé de celle-ci de sorte que la sécurité du contenu reste préservée bien que celui-ci soit accessible à tout moment par les personnes autorisées. Cependant, celles-ci, conscientes du mauvais fonctionnement peuvent y remédier aussi rapidement que possible sans pour autant devoir procéder à une destruction partielle des parois ou de la porte de l'enceinte.

L'invention sera mieux comprise à l'aide de la description qui va suivre, donnée uniquement à titre d'exemple et faite en se référant aux dessins annexés sur lesquels:
- la figure 1 est une représentation schématique générale d'une serrure à code et à autorisation d'ouverture conditionnelle munie, selon l'invention, d'un dispositif manuel d'ouverture de secours;
- la figure 2 est une représentation schématique, à plus grande échelle, des détails de la serrure importants pour la description de l'invention;
- la figure 3 représente par une vue partielle en élévation le dispositif manuel d'ouverture de secours;
- la figure 4 est une vue en coupe de ce dispositif de secours prise selon la ligne brisée IV - IV de la figure 3;
- la figure 5 est une vue en coupe prise selon la ligne V - V de la figure 4;
- la figure 6 est un schéma du circuit de déclenchement et de commande du dispositif de secours;
- les figures 7a à 7f représentent d'une façon simplifiée plusieurs configurations possibles du dispositif de secours afin d'en illustrer le fonctionnement;
- la figure 8 représente par une vue analogue à celle de la figure 4 une variante du dispositif de secours; et
- la figure 9 est une vue en élévation de cette variante.

La figure 1 à laquelle on va se référer maintenant représente très schématiquement la fac intérieure de la porte d'une enceinte protégée telle qu'un coffre-fort, une chambre blindée d'agence bancaire ou analogue. L'ensemble de serrure de cette enceinte étant classique, il n'est pas utile d'en donner ici une description détaillée ou une représentation complète. Il suffit de noter que cet ensemble de serrure 1 comporte une tringlerie 2 munie de pênes 3 et pouvant être déplacée d'une position de verrouillage à une position de déverrouillage et inversement à l'aide d'un volant 4. Une serrure dont le boîtier est représenté en 5 et dont le pêne est représenté en 6 peut être actionnée à l'aide d'une clé classique à travers un trou de serrure 7, cette serrure pouvant bien entendu être pourvue d'autres moyens de codage qu'une clé aussi complexes qu'on peut le souhaiter dans le cadre de la sécurité à assurer vis-à-vis du contenu du coffre.

Le pêne 6 coopère avec une barre 8 de la tringlerie 2, cette barre étant ici montée coulissante dans le sens horizontal et comportant une crémaillère 9 avec laquelle coopère un pignon 10 monté sur le volant 4.

On conçoit que la manoeuvre de la tringlerie 2 à l'aide du volant 4 est interdite lorsque la serrure est fermée (pêne 6 dans sa position haute, comme représentée).

Comme décrit dans la demande de brevet européen précitée, la manoeuvre de cette tringlerie 2 peut être contrariée par un second élément de verrouillage 11 dont la commande détermine la levée d'interdiction sous condition de l'ouverture de la serrure du coffre-fort. En effet, bien que cela ne soit représenté que très sommairement à la figure 1, on voit que l'élément de verrouillage 11 peut se déplacer verticalement et empêcher ainsi le coulissement dans le sens de l'ouverture de la tringlerie 2 en se plaçant devant la face d'extrémité 12 de la barre 8. Le second élément de verrouillage 11 est motorisé et commandé par un circuit électronique 13 auqel sont reliés d'une part un clavier de commande 14 et d'autre part un dispositif d'affichage 15, le clavier se trouvant à l'intérieur de la porte, alors que le dispositif d'affichage comprend deux champs d'affichage apparaissant respectivement de part et d'autre de celle-ci.

L'élément de verrouillage 11 est réalisé sous la forme d'un coulisseau monté mobile axialement dans un guide 16 d'un bâti 17 ménagé sur la porte du coffre-fort (figure 2). Ce coulisseau comprend deux organes montés télescopiquement l'un par rapport à l'autre, à savoir un bloc de verrouillage 11a et un poussoir 11b. Le bâti 17 présente également un couloir 18 dans lequel coulisse la barre 8 de la tringlerie 2 et sur lequel débouche le guide 16 de manière que le coulisseau 11 puisse s'opposer au mouvement de recul de la barre 8 lorsqu'en sortant du guide 16, elle se place en travers du couloir 18.

Ce mouvement est commandé par un ensemble moteur 19 comprenant un moteur proprement dit 20, un levier 21 articulé sur bâti 17 et une came 22 montée sur l'arbre de sortie du moteur 20 et pourvue d'une gorge de guidage excentrique 23 en forme d'arc de cercle, gorge dans laquelle coulisse une goupille 24 solidaire du levier 21. Le levier 21 est attaché par son extrémité libre à l'extrémité inférieure du poussoir 11b et comme la goupille 24 se trouve située à la moitié du levier 21, on conçoit que si le moteur 20 est actionné, le levier peut soulever le coulisseau 11 pendant que la goupille se déplace dans la gorge de guidage 23 et que le mouvement inverse provoque la descente de ce coulisseau. Il est à noter que lorsque la barre 8 se trouve dans une position dans laquelle elle obture le guide 16, le coulisseau 11 peut être sollicité vers sa position de blocage grâce à la présence d'un ressort 25 qui se trouve monté autour du poussoir 11b et quie maintient normalement le coulisseau en extension. Cependant, dans le cas examiné ici, le ressort 25 est comprimé par le raccourcissement provisoire du coulisseau 11 lorsque le moteur 20 est entraîné dans le sens de la levée de ce dernier. Par conséquent, lorsque dans ces conditions, la barre retourne dans sa position de fermeture (vers la droite sur la figure), le bloc de verrouillage 11a est immédiatement amené à se placer en travers du couloir 18 pour s'opposer à tout nouveau mouvement dans le sens de l'ouverture de la barre 8, grâce à la détente du ressort 25.

L'ensemble que l'on vient de décrire comporte encore quatre interrupteurs 26 à 29 qui ont les fonctions suivantes:
- interrupteur 26: il est placé en dessous du guide 16 pour constater que le coulisseau 11 se trouve dans sa position inférieure;
- interrupteur 27: il coopère avec la came 22 pour fournir un signal indiquant les positions extrèmes du moteur 20; par conséquent, lorsque les interrupteurs 26 et 27 sont fermés, le coulisseau se trouve en bas et lorsque l'interrupteur 26 est ouvert et l'interrupteur 27 est fermé, le coulisseau se trouve en haut (à moins que provisoirement la barre 8 l'en empêche).
- interrupteur 28: il constate une "volonté d'ouverture", c'est-à-dire qu'il est actionné par l'extrémité arrière de la barre 8 pour constater que le volant 4 a été déplacé dans le sens de l'ouverture, alors que le coulisseau 11 se trouve encore dans sa position haute;
- interrupteur 29: il constate que la barre 8 est effectivement dans sa position arrière (coffre ouvert).

La figure 1 montre également très schématiquement les composants principaux du circuit électronique 13 de commande. Le clavier 14 et le dispositif d'affichage 15 forment des périphériques d'un microprocesseur 30A coopérant avec une mémoire RAM/ROM 30B. Le microprocesseur élabore à partir du programme mémorisé dans cette dernière des signaux de commande qui transitent à travers un amplificateur 31 vers le moteur 20.

La description qui vient d'être donnée reprend sommairement celle de la demande de brevet européen précitée à laquelle on peut se référer pour comprendre comment le microprocesseur opère afin de réaliser le programme horaire de levée d'interdiction d'ouverture appliqué à la serrure 1.

On conçoit que si une panne vient entraver le bon déroulement du programme et que la serrure est fermée et bloquée par le verrou 11, il y aurait impossibilité totale d'accéder à l'enceinte protégée sauf fracture violente de celle-ci.

Une telle panne peut être provoquée notamment par un défaut de fonctionnement du microprocesseur 30A, ou par une détérioration des composants électromécaniques ou mécaniques de l'ensemble représenté à la figure 2.

Selon l'invention, pour remédier à ce problème, il est prévu un dispositif permettant, en cas de panne, d'annuler l'interdiction d'ouverture imposée par le coulisseau 11. Ce dispositif, qui va maintenant être décrit en détail en faisant référence aux figures 3 à 6, comporte essentiellement des moyens d'accouplement irréversible 32 (figures 3 à 5) ainsi qu'un circuit de déclenchement et de commande 33 qui apparaît plus particulièrement sur la figure 6.

Les moyens d'accouplement irréversible 32 sont montés entre deux platines 34 et 35 qui sont solidaire du bâti 17 (figure 4). Un moteur électrique d'entraînement 36 est monté sur la platine 34. Il est couplé à un rouage réducteur 37 monté entre les platines 34 et 35 dont le dernier mobile 38 est pourvu d'une roue à cliquet 39. Cette dernière coopère avec une ancre 40 montée pivotante sur la platine 35 et pourvue de deux chevilles 41.

Le mobile 38 est monté à rotation sur une première portée 42 d'un barillet 43, qui est monté pivotant dans les platines 34 et 35.

Le barillet 43 est relié mécaniquement au mobile 38 à l'aide d'un ressort hélicoïdal 44 qui est disposé dans un logement annulaire 45 ménagé dans ce barillet coaxialement à son axe de pivotement. Ce ressort est accroché au mobile 38 en 46, d'une part, et au barillet 43 en 47, d'autre part.

Le barillet comporte également un bec 48 destiné à venir se placer dans le couloir de passage 18 de la barre 8 dans certaines conditions de fonctionnement. Ce bec est en saillie latérale du corps du barillet 43. Ce dernier présente également un trou borgne 49 dont l'axe est parallèle à son axe de rotation et qui débouche à sa face d'extrémité supérieure. Dans ce trou est montée une goupille d'accouplement 50 sollicitée vers l'extérieur par un ressort hélicoïdal 51.

Le barillet 43 comporte également une seconde portée qui s'étend à partir de la face à laquelle débouche le trou 49. Autour de cette seconde portée est monté pivotant un levier d'actionnement 52 pourvu d'un bras 53 qui est destiné à coopérer avec un goujon 54 fixé latéralement dans le verrou 11.

Un bossage 55 ménagé sur la platine 34 maintient normalement ce levier d'actionnement 52 dans une position de repos grâce à une creusure 56 prévue en regard de ce bossage dans le levier. Ce dernier comporte également une encoche 57 à la périphérie de la partie située au-dessus du barillet 43, cette encoche étant destinée à coopérer avec la goupille d'accouplement 50.

Une butée 58 est ménagée sur la platine 34 afin de limiter l'angle de pivotement du barillet 43, lorsque ce dernier est amené à pivoter sous l'action du ressort 44. Cette butée coopère alors avec le bec 48.

La figure 6 représente le schéma électrique du circuit 33 de détection de panne et de commande du moteur 36.

Ce circuit comprend un oscillateur 60 fournissant un signal de sortie à une fréquence de 16 kHz, par exemple, à l'entrée de compta- ge 61 d'un compteur 62. L'oscillateur est alimenté en permanence par la borne d'alimentation 63, à travers un conducteur 64 qui est également relié au moteur 36. La borne 63 est reliée aux piles alimentant également le microprocesseur 30A, le mémoires 30B, l'amplificateur 31 et le moteur 20. Si toutefois ces piles sont en fin de vie, la borne 63 est alors branchée sur des piles de secours, avan- tageusement de type lithium. L'entrée 65 de remise à zéro du compteur 62 est connectée à une diode 66 reliée à son tour à une borne d'entrée 67 du montage à travers un condensateur 68. Cette borne d'entrée 67 est connectée au microprocesseur 30A (figure 1).

La borne de remise à zéro 65 du compteur 62 est également conectée à la jonction entre un condensateur 69 et une résistance 70, ces composants assurant la remise à zéro initiale du compteur lorsqu'un nouveau jeu de piles est mis en place dans la serrure.

La borne de sortie 71 du compteur est connectée à un régulateur de courant 72 qui est relié au moteur 36 pour en limiter le courant à une valeur acceptable.

Dans l'exemple représenté, le régulateur de courant 72 est déclenché lorsque la borne 71 fournit une impulsion d'une durée prédéterminée choisie de préférence à deux minutes.

Le microprocesseur 30A émet périodiquement une impulsion de surveillance, par exemple toutes les minutes, et l'applique à la borne d'entrée du montage 67. Il en résulte chaque fois la remise à zéro du compteur 62. Si en raison d'une panne, le microprocesseur cesse d'émettre les impulsions de surveillance, le compteur 62 n'est plus remis à zéro avant que la borne de sortie 71 ne délivre une impulsion. En d'autres termes, dans l'exemple décrit ici, au bout de deux minutes, le régulateur de courant 72 est déclenché et le moteur 36 alimenté.

En se référant à la figure 7, on décrira ci-dessous le fonctionnement des moyens d'accouplement irréversible décrits ci-dessus, étant entendu que les schémas sont simplifiés notamment en ce qui concerne le coulisseau 11.

Les figures 7a et 7b montrent la configuration de ces moyens d'accouplement en l'absence d'une panne, respectivement lorsque la serrure est bloquée durant une fenêtre d'interdiction d'ouverture et débloquée au cours d'une fenêtre de levée d'interdiction d'ouverture. Ces fenêtres temporelles sont déterminées conformément aux procédures décrites dans la demande de brevet européen précitée.

Dans le cas de la figure 7a, le coulisseau 11 maintenu dans sa position haute par le levier 21 (figure 2) s'oppose au coulissement de la barre 8 dans le sens de l'ouverture (c'est-à-dire vers la gauche sur la figure). Par contre, dans la figure 7b, le moteur 20 a été commandé par le microprocesseur 30A, ce qui permet la descente du coulisseau 11 vers sa position effacée à l'écart du couloir 18. La barre 8 peut alors librement coulisser vers la gauche pour permettre l'ouverture de la serrure, après actionnement, par une personne autorisée, de la serrure 7. On notera que le barillet 43 et le levier 52 demeurent immobiles et gardent une position relative bien définie dans laquelle ils ne sont pas solidaires en rotation l'un de l'autre, la goupille 50 étant en appui sur la face du levier 52 contigüe au barillet 43, à l'écart de l'encoche 57.

Une panne peut intervenir essentiellement de deux façons.

Tout d'abord, elle peut se produire au niveau du microprocesseur 30A. Il se peut, par exemple, que par suite d'une détérioration de son circuit, il exécute en permanence le même sous-programme sans pouvoir revenir sur le programme principal. Dans ce cas, l'impulsion de surveillance normalement émise toutes les minutes et appliquée à la borne 67 disparaît, ce qui déclenche le fonctionnement du circuit 33 tel que décrit ci-dessus.

Par ailleurs, normalement le microprocesseur reçoit des interrupteurs 26 à 29 une quittance de la bonne exécution des opérations qu'ils sont chargés de surveiller. Ils peuvent donc indiquer au microprocesseur 30A qu'une pièce mécanique n'est pas à sa position correcte, par exemple. Il en est ainsi de l'interrupteur 26, qui informe le microprocesseur 30A de la position basse du coulisseau 11. Si le mouvement de descente de celui-ci ne se produit pas, par exemple en raison d'un coincement dans le couloir 16, le microprocesseur 30A constate l'absence du signal approprié provenant de l'interrupteur 26 et son programme lui fait alors interrompre l'application des impulsions de surveillance à la borne 67.

Dans l'un et l'autre cas de panne, il en résulte l'accouplement irréversible de la barre 8 et du coulisseau 11 quelle que soit la position de la barre 8 dans le couloir 18.

Sur la figure 7c, on a supposé que la barre 8 se trouve à une position dans laquelle une demande d'ouverture est faite par l'opérateur. Cette demande a été constatée par la fermeture de l'interrupteur 28 (figure 3) et a été enregistrée par le microprocesseur 30A. On suppose que lorsque la demande est faite, la fenêtre d'autorisation d'ouverture n'a pas encore commencé. Le coulisseau 11 interdit donc l'ouverture de la serrure.

Si, dans ces conditions, le microprocesseur tombe en panne, le coulisseau 11 reste dans sa position haute même si l'heure normale se situe au début de la fenêtre d'ouverture ou pendant la durée de celle-ci.

Cependant, du fait de son mauvais fonctionnement, le microprocesseur cesse de fournir ses impulsions de surveillance, de sorte que pendant la période d'au maximum deux minutes se situant après le début de la panne, le circuit de déclenchement et de commande 33 commence à alimenter le moteur 36, car le compteur 62 parviendra à atteindre une position dans laquelle il fournit une impulsion sur sa borne de sortie 71.

Le moteur 36 entraîne le rouage 37, le mobile 38 et le barillet 43 par l'intermédiaire du ressort 44. Par conséquent, le barillet effectue un faible mouvement de pivotement jusqu'à ce que le bec 48 vienne se heurter contre la barre 8, comme représenté en 73 sur la figure 7c. Cependant, le moteur 36 continuant à être alimenté, il tend le ressort 44 qui accumule de l'énergie grâce à la coopération entre la roue à cliquet 39 et l'ancre 40.

L'ensemble est alors en attente d'une intervention de l'opérateur.

Si, dans ces conditions, l'opérateur tente une ouverture par l'action sur le volant 4 (on suppose que le pêne 6 est abaissé), il s'apercevra que la tringlerie 2 est bloquée malgré le fait que l'heure normale tombe dans la fenêtre d'autorisation d'ouverture correspondante. En effet, le coulisseau 11 n'a pas été commandé à l'instant voulu par le microprocesseur 30A. Par ailleurs, en observant le champ extérieur de l'affichage 15, l'opérateur peut constater qu'il se passe quelque chose d'anormal.

Il lui faut alors reculer la barre 8, c'est-à-dire tourner le volant 4 dans le sens la fermeture.

Cette opération a pour conséquence que le ressort 44, grâce à l'énergie qu'il a accumulée, peut entraîner le barillet 43 jusqu'à ce que le bec 48 vienne heurter la butée fixe 58. Cependant, pendant ce mouvement de pivotement, la goupille 50 vient en coïncidence avec l'encoche 57 du levier 52 en réalisant ainsi un accouplement irréversible de ce dernier avec le barillet 43 (figure 7d).

Si maintenant l'opérateur tourne le volant 4 dans le sens de l'ouverture de la serrure, la barre 8 vient écarter le bec 48 du couloir 18 en faisant pivoter le barillet 43 et le levier 52, désormais solidarisés. Ce dernier repousse alors le coulisseau 11 vers le bas pour libérer le passage dans le couloir 18 (figure 7e et 7f). On constate donc que, grâce à l'accouplement du barillet et du levier, le coulisseau 11 est écarté du couloir 18 par la force manuelle de l'opérateur. L'opération d'ouverture de secours est donc indépendante de l'état des piles qui alimentent la serrure.

On constate également que le verrouillage par le coulisseau 11 ne peut plus se produire, même si la barre 8 est de nouveau ramenée en arrière. Pour retrouver le fonctionnement normal de la serrure, il faut donc réparer la panne, rentrer la goupille 50 dans le trou 49 du barillet 43.

Si la panne intervient sur une pièce mécanique de l'ensemble, par exemple si le coulisseau 11 reste coincé dans le guide 16, les interrupters 26 et 27, fourniront un signal approprié au microprocesseur 30A qui, constatant que ce signal ne concorde pas avec le programme qu'il doit exécuter, supprime les impulsions de surveillance, ce dont il résulte le fonctionnement qui vient d'être décrit.

Il se peut bien entendu également qu'une panne intervienne lorsque la serrure est complètement ouverte ou complètement fermée. Or, en pareil cas, l'accouplement entre le barillet 43 et le levier 52 aura également lieu par suite de la suppression des impulsions de surveillance et de la mise sous tension consécutive du moteur 36 provoquant la rotation jusqu'à la butée 58 du barillet 43.

Les figures 8 et 9 représentent une variante du dispositif suivant l'invention. La différence entre cette variante et le mode de réalisation qui vient d'être décrit réside dans le fait que le ressort 44 est préarmé dès le montage du dispositif, le barillet 43 étant retenu par un levier de blocage 74 articulé sur la platine 35 autour d'un pivot 75. Le levier 74 comporte un doigt d'arrêt 76 à l'une de ces extrémités qui coopère avec une encoche 77 pratiquée dans le barillet 43. L'autre extrémité du levier 74 est fixée au noyau 78 d'un électro-aimant 79 qui est normalement désexcité et qui est alimenté dans les mêmes conditions que le moteur 36. En dehors de ces différences, cette variante fonctionne de la même façon que le premier mode de réalisation. Cette dernière solution, techniquement plus simple que celle décrite précédemment, offre toutefois une moins grande sécurite. Il ne peut pas être totalement exclu que le dispositif d'annulation de l'interdiction d'ouverture soit activé de manière intempestive, sous l'effet d'un choc par exemple. Il suffit en effet que la pièce que forment le levier 74 et le noyau 78 bascule pour libérer le barillet 43 et par là l'énergie potentielle accumulée dans le ressort 44 qui est préarmé. Au contraire, dans le premier dispositif décrit, il n'est pas possible de l'activer ainsi, l'armage du ressort 44 ne s'effectuant qu'en cas de panne.

## Revendications

1. Dispositif pour annuler, en cas de panne, l'interdiction d'ouverture d'une serrure à code et à ouverture conditionnelle, cette serrure comportant un mécanisme de serrure (2 à 8), un dispositif électromagnétique de blocage (11, 19) de ce mécanisme de serrure et des moyens électroniques de commande (14, 15, 30A, 30B, 31) capables d'activer et de désactiver le dispositif électromagnétique de blocage (11, 19) en fonction d'un programme horaire prédéterminé, afin d'autoriser ou d'interdire la manoeuvre de la serrure, ce dispositif étant caractérisé en ce qu'il comprend des moyens de détection (26 à 29, 30A, 33) sensibles à une panne dans ladite serrure et des moyens (32) commandés par les moyens de détection pour, en réponse à la détection d'une panne, établir un accouplement mécanique irréversible entre ledit mécanisme de serrure (2 à 8) et ledit dispositif électromagnétique de blocage (11 à 19) de manière que la manoeuvre dudit mécanisme de serrure (2 à 8) permette de rendre inopérant le dispositif électromagnétique de blocage (11 à 19) quel que soit son état de fonctionnement qu moment de la détection de la panne.

2. Dispositif suivant la revendication 1, caractérisé en ce que lesdits moyens (32) pour établir un accouplement irréversible comprennent:
- un premier organe déplaçable, normalement écarté du trajet d'ouverture dudit mécanisme de serrure (2 à 8) et monté de manière à pouvoir se placer sur ce trajet en cas de panne et, dans ce cas, être entraîné par ce mécanisme lorsque ce dernier est actionné dans le sens de l'ouverture de la serrure;
- un second organe déplaçable (52) capable, par son déplacement, d'amener le dispositif électromécanique de blocage (11, 19) dans son état inopérant qu, le cas échéant, le maintenir dans cet état;
- un dispositif de couplage (50) associé auxdits premier et second organes (43, 52) et capable de solidariser ces derniers à la suit d'un déplacement relatif l'un par rapport à l'autre; et
- des moyens moteurs (36, 37, 38, 44; 44, 74 à 79) couplés audit premier organe déplaçable (43) et connectés auxdits moyens de détection (26 à 29, 30A, 33) pour, en réponse à la détection d'une panne, provoquer le déplacement dudit premier organe déplaçable de manière à assurer la solidarisation avec le second organe déplaçable (52) ainsi que le positionnement dudit premier organe (43) sur le trajet dudit mécanisme de serrure (2 à 8).

3. Dispositif suivant la revendication 2, caractérisé en ce que lesdits moyens moteurs (36, 37, 38, 44; 44, 74 à 79) comprennent un dispositif mécanique d'accumulation d'énergie pour différer la solidarisation desdits organes déplaçables (43, 52) et le positionnement du premier organe déplaçable (43) sur le trajet dudit mécanisme de serrure (2 à 8) jusqu'à ce que ce dernier soit placé pour la première fois dans sa configuration de fermeture après la détection d'une panne.

4. Dispositif suivant la revendication 3, caractérisé en ce que lesdits moyens moteurs (36, 37, 38, 44) comprennent un moteur (36) destiné à être alimenté sous la commande desdits moyens de détection (26 à 29, 30A, 33) et connecté audit dispositif d'accumulation d'énergie (44) par l'intermédiaire d'une transmission irréversible (37, 38) pour charger ce dispositif d'accumulation d'énergie dès qu'une panne est détectée par lesdits moyens de détection.

5. Dispositif suivant la revendication 3, caractérisé en ce que ledit dispositif d'accumulation d'énergie (44) est agencé pour être chargé au montage dudit dispositif d'accumulation et en ce que lesdits moyens moteurs comprennent un dispositif de blocage (74, 77) empêchant normalement le déplacement dudit premier organe déplaçable (43), ce dispositif de blocage (74, 77) étant associé à un dispositif électromécanique (79) de libération de l'énergie accumulée, connecté auxdits moyens de détection (26 à 29, 30A, 33) pour relâcher ledit premier organe déplaçable lorsqu'une panne est détectée.

6. Dispositif suivant l'une quelconque des revendication 2 à 5, caractérisé en ce que lesdits premier et second organes déplaçables (43, 52) sont montés pivotants autour d'un axe commun.

7. Dispositif suivant la revendication 6, caractérisé en ce que lesdits organs déplaçables (43, 52) comportent des surfaces respectives jointives radiales, et en ce que le premier organe déplaçable (43) comporte un trou borgne (51) dans lequel est monté une goupille (50) sollicitée élastiquement ver l'extérieur et en ce que ledit second organe déplaçable (52) comporte une encoche (57) normalement écartée angulairement de ladite groupille (50) qui est destinée à y pénétrer lors du pivotement relatif desdits organes pour réaliser l'accouplement irréversible entre ceux-ci.

8. Dispositif suivant les revendications 3 et 6 prises ensembles, caractérisé en ce que ledit dispositif d'accumulation d'énergie est un ressort hélicoïdal (44) monté dans ledit premier organe deplaçable coaxialement à l'axe de pivotement de celui-ci.
